# FASCICULE DE BREVET EUROPEEN

(11) **EP 0 910 818 B1**
(45) Date de publication et mention de la délivrance du brevet: **06.12.2000**
(21) Numéro de dépôt: 97926068.4
(22) Date de dépôt: 02.06.1997
(51) Int. Cl.: G04B 47/04, G04B 37/16

(54) **FIXATION D'UN ACCESSOIRE DESTINE A UN ENSEMBLE DE BRACELET ET BOITIER PORTE AU POIGNET**
BEFESTIGUNG EINES BESTIMMTEN ZUBEHÖRS FÜR EIN AM HANDGELENK TRAGBARES ARMBAND MIT GEHÄUSEEINHEIT
SECURING OF AN ACCESSORY DESTINED FOR A STRAP AND CASE ASSEMBLY WORN ON THE WRIST

(30) Priorité: 04.06.1996 FR 9606889
(43) Date de publication de la demande: 28.04.1999
(73) Titulaire: Grados, Christian, 75015 Paris (FR)
(72) Inventeur: Grados, Christian, 75015 Paris (FR)
(86) Numéro de dépôt international: FR9700952
(87) Numéro de publication internationale: WO9746922

(56) Documents cités:
- CH-A- 682 364
- FR-A- 1 092 554
- GB-A- 933 969

## Description

La présente invention concerne le domaine des bracelets et des boîtiers, destinés à être portés au poignet et capables de coopérer avec un accessoire destiné à être fixé de façon amovible sur le boîtier par exemple un boîtier de montre.

On connaît dans l'art antérieur des accessoires interchangeables de montre venant se fixer sur un boîtier de montre en serrant ledit boîtier sur son pourtour. Ces accessoires laissent en général visible le cadran de la montre et peuvent comporter des dessins ou des décors, à plat ou en trois dimensions, décoratifs, ludique etc. Toutefois, on constate que la fixation de ces accessoires n'est pas satisfaisante dans la mesure où le serrage de l'accessoire sur le pourtour du boîtier n'est pas suffisamment solide pour maintenir un accessoire qui peut être volumineux, et n'est pas assez fiable.

La présente invention a pour objet de remédier à ces inconvénients en obtenant une fixation fiable sur le boîtier.

La présente invention a pour objet un ensemble de bracelet et de boîtier destiné à être porté au poignet, et un élément décoratif destiné à venir recouvrir au moins partiellement un boîtier.

L'ensemble de bracelet et de boîtier, selon l'invention, est destiné à être porté au poignet, le bracelet étant fixé de manière amovible par ses extrémités respectives coopérant avec des portions de raccordement du boîtier. Au moins une des portions de raccordement comprend au moins un perçage adapté pour recevoir une partie d'accrochage d'un élément décoratif, l'extrémité correspondante du bracelet faisant saillie dans le perçage pour bloquer en place ledit élément décoratif. On obtient ainsi une fixation fiable de l'élément décoratif sur le boîtier.

Dans un mode de réalisation de l'invention, le bracelet comprend un corps se terminant par deux extrémités fixées au boîtier, chaque extrémité comprenant une tête se raccordant au corps par une portion intermédiaire, ladite tête étant capable de coopérer en vue de la fixation du bracelet, avec une gorge prévue dans la portion de raccordement du boîtier, deux lèvres de la gorge étant en contact avec la portion intermédiaire du bracelet. Le corps du bracelet peut comprendre, par exemple, deux parties équipées d'un système de réglage de la longueur, ou encore une seule partie réalisée en matériau extensible.

Avantageusement, le perçage est en communication avec la gorge de façon que la tête du bracelet fasse saillie dans le perçage en bloquant en place l'élément décoratif introduit dans ledit perçage et de forme concordante à celle du perçage et de la tête du bracelet.

Dans un mode de réalisation de l'invention, la gorge du boîtier est fermée sur un côté dudit boîtier et ouverte sur l'autre côté dudit boîtier, le bracelet se fixant sur le boîtier par un mouvement transversal engageant sa tête dans le côté ouvert de la gorge du boîtier et la portion intermédiaire entre les lèvres de ladite gorge.

Dans un mode de réalisation de l'invention, la tête du bracelet est de forme semi-circulaire et fait saillie sur un bord du perçage. Le perçage peut être débouchant ou non débouchant.

L'accessoire, selon l'invention, est destiné à venir recouvrir au moins partiellement un boîtier porté au poignet, muni sur une face en contact avec le boîtier de moyens d'accrochage en saillie. Les moyens d'accrochage comprennent à leur extrémité inférieure au moins une protubérance en saillie sur au moins un bord de ladite extrémité inférieure, et destinée à être fixée au boîtier par un moyen de blocage.

Dans un mode de réalisation de l'invention, l'accessoire comprend deux crochets dont une face latérale est pourvue d'une rainure longitudinale, le moyen d'accrochage étant capable de faire saillie dans ladite rainure. L'élément décoratif peut ainsi être fixé à un boîtier de montre.

Grâce à l'invention, la fixation de l'accessoire sur le boîtier de montre est discrète, fiable et efficace et les résultats obtenus sont réguliers.

L'invention sera mieux comprise à l'étude d'un mode de réalisation décrit à titre d'exemple nullement limitatif et illustré par les dessins annexés, sur lesquels :
la figure 1 est une vue de dessus en élévation d'un boîtier de montre selon l'invention;
la figure 2 est une vue de côté en élévation du boîtier de montre de la figure 1;
la figure 3 est une vue en coupe selon III-III de la figure 1 montrant l'assemblage du bracelet, du boîtier de montre et de l'élément décoratif; et
la figure 4 est une vue similaire à la figure 3 montrant les éléments précités après leur assemblage.

Comme on peut le voir sur les figures 1 et 2, le boîtier de montre 1 comprend une embase 2 supportant un cadran 3 circulaire et pourvu d'aiguilles 4. L'embase 2 comprend deux portions de fixation 5, une de chaque côté du cadran 3. Chaque portion de fixation 5 comprend une gorge 6 ouverte à une première extrémité 6a et fermée à la deuxième extrémité 6b. La gorge 6 comprend deux lèvres 7 qui referment partiellement ladite gorge 6. Sur le dessus de chaque portion de fixation 5 est prévu un perçage 8 en communication avec la gorge 6. A titre de variante, on pourrait prévoir plusieurs perçages dans chaque portion de fixation 5, ou bien encore, au moins un perçage ouvert latéralement sur un bord de la portion de fixation 5.

Comme on peut le voir sur la figure 3, le perçage 8 est débouchant mais, à titre de variante, on pourrait prévoir un perçage 8 non débouchant. Le bracelet 9, par exemple réalisé en matériau élastomère, comprend une extrémité 10 pourvue d'une tête 11 de forme semi-circulaire et se raccordant au corps 12 du bracelet 9 par une portion intermédiaire 13. La portion intermédiaire 13 est d'épaisseur plus faible que la tête 11.

Ainsi, pour fixer le bracelet 9 sur le boîtier 1, on amène l'extrémité 10 du bracelet 9 du côté de l'extrémité ouverte 6a de la rainure 6 et on enfile ladite extrémité 10 dans la rainure 6 jusqu'à ce qu'elle vienne en butée avec l'extrémité fermée 6b de la rainure 6. La tête 11 de l'extrémité 10 est alors disposée dans la gorge 6 et la portion intermédiaire 13 est disposée entre les lèvres 7 de la portion de fixation 5 du boîtier 1. Comme la tête 11 est plus large que l'espace séparant les lèvres 7 dans lequel est logée la portion intermédiaire 13, le bracelet 9 est fixé par rapport au boîtier 1.

L'élément décoratif 14 dont seule une partie est représentée sur les figures 3 et 4, comprend une partie supérieure 15 à objet décoratif, ludique, pédagogique, etc., et une partie inférieure 16 d'accrochage sur le boîtier 1. La partie d'accrochage 16 est en saillie vers le bas par rapport à la partie supérieure 15 et est de forme adaptée pour rentrer dans le perçage 8. La partie d'accrochage 16 est à section sensiblement rectangulaire avec d'un côté une surface plane 17 et de l'autre côté une face creuse 18 laquelle comprend une rainure longitudinale 19 à section en arc de cercle de forme semblable à la rainure 6 du boîtier 1.

Ainsi, avant la mise en place du bracelet, on amène l'élément décoratif 14 au-dessus du boîtier 1. On descend l'élément décoratif 14 ce qui provoque l'entrée de la partie d'accrochage 16 dans le perçage 8 et en enfonce ladite partie d'accrochage 16 dans le perçage 8 jusqu'à ce que la rainure 19 s'aligne avec la gorge 6 de la portion de fixation 5 du boîtier 1. On peut alors installer par coulissement le bracelet 9 dans la gorge 6 comme indiqué précédemment par un mouvement latéral.

On obtient ainsi l'assemblage tel que représenté à la figure 4. La tête 11 du bracelet 9 fait saillie dans le perçage 8 et constitue un moyen de blocage de l'élément décoratif 14 par rapport au boîtier 1. L'extrémité inférieure 20 de la partie d'accrochage 16 de l'élément décoratif 14 forme par rapport à la rainure 19 une saillie latérale retenue par la tête 11 du bracelet 9.

Le démontage s'effectue dans l'ordre inverse du montage. On ôte d'abord le bracelet 9 par coulissement latéral puis en enlève l'élément décoratif 14 par un mouvement vers le haut. L'élément décoratif 14 peut être fixé sur tous types de montres, de montres jouets, de montres factices etc. . L'élément décoratif laisse en général visible le cadran du boîtier mais, dans des variantes de réalisation, peut venir le recouvrir de façon permanente ou au moyen d'un couvercle rabattable.

Grâce à l'invention, on obtient un accessoire décoratif qui peut être fixé facilement et de façon fiable et peut également être enlevé aisément d'un boîtier porté au poignet.

## Revendications

1. Ensemble de bracelet et de boîtier destiné à être porté au poignet, le bracelet (9) étant fixé de manière amovible par ses extrémités respectives (10) coopérant avec des portions de raccordement du boîtier (1), caractérisé par le fait qu'au moins une des portions de raccordement comprend au moins un perçage (8) adapté pour recevoir une partie d'accrochage (16) d'un élément décoratif (14), l'extrémité correspondante (10) du bracelet faisant saillie dans le perçage pour bloquer en place ledit élément décoratif.

2. Ensemble selon la revendication 1, caractérisé par le fait que le bracelet comprend un corps (12) se terminant par deux extrémités (10) fixées au boîtier, chaque extrémité comprenant une tête (11) se raccordant au corps par une portion intermédiaire (13), ladite tête étant capable de coopérer en vue de la fixation du bracelet, avec une gorge (6) prévue dans la portion de raccordement du boîtier, deux lèvres (16) de la gorge étant en contact avec la portion intermédiaire du bracelet.

3. Ensemble selon la revendication 2, caractérisé par le fait que le perçage (8) est en communication avec la gorge (6) de façon que la tête (11) du bracelet fasse saillie dans le perçage en bloquant en place la partie d'accrochage de l'élément décoratif (14) introduite dans ledit perçage et de forme concordante à celle du perçage et de la tête du bracelet.

4. Ensemble selon la revendication 2 ou 3, caractérisé par le fait que la gorge (6) du boîtier est fermée sur un côté dudit boîtier et ouverte sur l'autre côté dudit boîtier, le bracelet se fixant sur le boîtier par un mouvement transversal engageant la tête (11) dans le côté ouvert de la gorge du boîtier et la portion intermédiaire (13) entre les lèvres de ladite gorge.

5. Ensemble selon la revendication 2, 3 ou 4, caractérisé par le fait que la tête (11) du bracelet est de forme semi-circulaire et fait saillie sur un bord du perçage (8).

6. Ensemble selon l'une quelconque des revendications précédentes, caractérisé par le fait que le perçage est débouchant.

7. Ensemble selon l'une quelconque des revendications 1 à 5, caractérisé par le fait que le perçage est non débouchant.

8. Accessoire (14) destiné à venir recouvrir au moins partiellement un boîtier (1) porté au poignet, muni sur une face en contact avec le boîtier de moyens d'accrochage en saillie, caractérisé par le fait que les moyens d'accrochage comprennent à leur extrémité inférieure au moins une protubérance (20) en saillie sur au moins un bord de ladite extrémité inférieure et destinée à être fixée au boîtier par un moyen de blocage.

9. Accessoire selon la revendication 8, caractérisé par le fait qu'il comprend deux crochets (16) dont une face latérale est pourvue d'une rainure longitudinale (19), le moyen de blocage étant capable de faire saillie dans ladite rainure.

10. Accessoire selon la revendication 8 ou 9, caractérisé par le fait qu'il est fixé à un boîtier de montre.

## Patentansprüche

1. Vorrichtung bestehend aus einem Armband und einem Uhrgehäuse zwecks Tragen am Handgelenk, wobei das Armband (9) an dessen Enden (10) vom Uhrgehäuse ausziehbar ist und an einem Verbindungsteil des Gehäuses (1) befestigt ist, dadurch gekennzeichnet, daß mindestens ein Verbindungsteil mindestens eine Bohrung (8) aufweist, die für die Aufnahme des Eingriffsteils (16) eines Zierelementes (14) ausgelegt ist, wobei das entsprechende Endteil (10) des Armbandes in der Bohrung zwecks Befestigung des Zierelementes herausragt.

2. Vorrichtung nach Anspruch 1, dadurch gekennzeichnet, daß das Armband aus einem Körper (12) mit zwei mit dem Uhrgehäuse verbundenen Endstücken (10) besteht, wobei jedes Endstück einen über die Lasche (13) verbundenen Kopf (11) aufweist, wobei dieser Kopf der Befestigung des Armbandes über eine im Verbindungsteil des Gehäuses gefräste Rille (6) beiträgt und wobei die Lippen (16) dieser Rille im engen Kontakt mit der Lasche des Armbandes stehen.

3. Vorrichtung nach Anspruch 2, dadurch gekennzeichnet, daß die Bohrung (8) in einer Weise mit der Rille (6) im Verbindung steht, daß der Kopf (11) des Armbandes in die Bohrung für die Verriegelung des in der Bohrung eingesetzten Eingriffsteils des Zierelementes (14) herausragt, wobei das Eingriffsteil des Zierelementes eine Formgebung aufweist, die der Rille und des Kopfes des Armbandes entspricht.

4. Vorrichtung nach Anspruch 2 oder 3, dadurch gekennzeichnet, daß die Rille (6) des Uhrgehäuses auf einer Seite des Gehäuses als Sackloch ausgeführt ist, wobei das Armband durch seitliches Einschieben des Kopfes (11) in die offene Seite der Rille eingeschoben und die Lasche (13) zwischen den Lippen der Rille kraftschlüßig festgehalten wird.

5. Vorrichtung nach Anspruch 2, 3 oder 4, dadurch gekennzeichnet, daß der Kopf (11) des Armbandes halbzylinderförmig ausgelegt ist und am Rand der Bohrung (8) herausragt.

6. Vorrichtung nach einem beliebigen vorherigen Anspruch, dadurch gekennzeichnet, daß die Bohrung (8) durchlochend ausgeführt ist.

7. Vorrichtung nach einem beliebigen Anspruch 1 bis 5, dadurch gekennzeichnet, daß die Bohrung (8) als Sackbohrung ausgeführt werden kann.

8. Zierelement (14) dazu bestimmt, die am Arm getragene Uhr (1) abzudecken, und mit auf der uhrseitigen Seite herausragenden Eingriffsteilen versehen, dadurch gekennzeichnet, daß die Eingriffsteile an deren unteren Ende mindestens einen ausstehenden Ansatz aufweisen, der am Uhrgehäuse durch eine Verriegelungsvorrichtung befestigt wird

9. Zierelement nach Anspruch 8, dadurch gekennzeichnet, daß es zwei Hacken (16) aufweist, deren eine seitliche Seite mit einer Längsrille (19) versehen ist, wobei die Verriegelungsvorrichtung in diese Längsrille einragt.

10. Zierelement nach Anspruch 8 oder 9, dadurch gekennzeichnet, daß es an einem Uhrgehäuse befestigt wird.

## Claims

1. Strap and case assembly destined to be worn on the wrist, the strap (9) being secured in a removable manner by its respective ends (10) linking up with the connecting portions of the case (1) characterized in that at least one of the connection portions includes at least one hole (8) designed to receive a fastening part (16) of a decorative item (14), the corresponding end (10) of the strap projecting into the hole to lock the said decorative item in place.

2. Assembly according to claim 1, characterized by the fact that the strap comprises a body (12) with two ends (10) secured to the case, each end comprising a head (11) connecting to the body by an intermediate portion (13), the said head cooperating with a groove (6) fitted in the connection portion of the case to secure the strap of the case, the two lips (16) of the groove being in contact with the intermediate portion of the strap.

3. Assembly according to claim 2, characterized by the fact that the hole (8) is connected to the groove (6) such that the head (11) of the strap projects into the groove thereby locking into place the fastening part of the decorative item (14) thet is inserted into the said hole and that as a shape which matches the hole and the head of the strap.

4. Assembly according to claim 2 or 3, characterized by the fact that the groove (6) of the case is closed on one end of the case and open on the other side of the said case, with the strap being secured to the case by a transverse movement engaging the head (11) into the open side of the groove of the case and the intermediate portion (13) between the lips of the said groove.

5. Assembly according to claim 2, 3 or 4, characterized by the fact that the head (11) of the strap is semi-circular in shape and projects into one side of the hole (8).

6. Assembly according to one of the above claims, characterized by the fact that the hole is open.

7. Assembly according to any one of the claims 1 to 5, characterized by the fact that the hole is not open.

8. Accessory (14) to cover at least partially a case (1) worn on the wrist, fitted on the side in contact with the case with projecting fastening means, characterized by the fact that the fastening means comprise at their lower end at least one projection (20) on at least one side of the said lower end and destined to be secured to the case by a locking mechanism.

9. Accessory according to claim 8 characterized by the fact that it includes two hooks (16), one lateral side of which is fitted with a longitudinal slot (19), sucg that the locking mechanism can project into the said slot.

10. Accessory according to claim 8 or 9, characterized by the fact that it is secured to a watchcase.
